# EUROPÄISCHE PATENTSCHRIFT

(11) **EP 0 016 980 B1**
(45) Veröffentlichungstag und Bekanntmachung des Hinweises auf die Patenterteilung: **22.09.1982**
(21) Anmeldenummer: 80101070.3
(22) Anmeldetag: 03.03.1980
(51) Int. Cl.: H01H 50/58

(54) **Elektromagnetisches Relais für hohe Schaltleistungen**
Electromagnetic relay for high commutation charges
Relais électromagnétique pour fortes charges de commutation

(30) Priorität: 30.03.1979 DE 2912800
(43) Veröffentlichungstag der Anmeldung: 15.10.1980
(73) Patentinhaber: SIEMENS AKTIENGESELLSCHAFT, 80333 München (DE)
(72) Erfinder: Schedele, Helmut, D-8206 Högling (DE)

## Beschreibung

Die Erfindung bezieht sich auf ein elektromagnetisches Relais für hohe Schaltleistungen mit einem lsolierstoffgrundkörper, bestehend aus einem Sockel und einer senkrecht auf dem Sockel stehenden, das Magnetsystem vom Kontaktraum trennenden Trennwand, wobei auf einer Seite der Trennwand eine mit ihrer Achse senkrecht auf dem Sockel stehende Spule mit einem winkelförmigen Joch und einem ebenfalls winkelförmigen Anker angeordnet ist und jeweils ein Schenkel des Joches wie des Ankers etwa parallel zur Spulenachse zwischen Spule und Trennwand verläuft und von der Trennwand mit beiderseits angeformten Seitenwänden U-förmig umschlossen wird, wobei weiterhin im Kontaktraum auf der anderen Seite der Trennwand ein Kontaktfedersatz angeordnet ist, dessen einzelne Kontaktelemente in Ausnehmungen des Sockels verankert sind und sich in ihrer Längsausdehnung annähernd parallel zur Spulenachse erstrecken, wobei schließlich mindestens eines dieser Kontaktelemente vom Anker über einen in den Kontaktraum eingreifenden Kontaktschieber betätigbar ist.

Ein derartiges Relais ist aus der DE-A 27 28 509 bekannt. Durch entsprechende Gestaltung des isolierenden Grundkörpers wird dort bereits eine weitgehende Trennung des Magnetsystems vom Kontaktfedersatz erreicht. So werden zwischen den Kontaktelementen und dem Masseanschluß etwa des Joches die für hohe Schaltströme geforderten großen Luft- und Kriechstrecken gewährleistet, die man bei anderen herkömmlichen Relaistypen nur durch größere Abmessungen des gesamten Relais erreichen konnte. Das Problem der Potentialtrennung zwischen Masse und Kontakten tritt am meisten jedoch im Bereich des Kontaktschiebers auf, da dieser eine mechanische Verbindung vom Magnetsystem zur beweglichen Kontaktfeder herstellen muß. Bei dem bekannten Relais nach der DE-A 27 28 509 ist deshalb der Kontaktschieber über der Trennwand so angeordnet, daß er an dem verlängerten Ende der beweglichen Feder angreift. Durch diese sogenannte Außenbetätigung, also die Betätigung zwischen Kontakt und freiem Federende, ergibt sich ein verhältnismäßig schlechter Wirkungsgrad für das Magnetsystem dieser Baugröße.

Aufgabe der Erfindung ist es, bei einem Relais der eingangs erwähnten Art den Grundkörper so zu konstruieren, daß durch eine Innenbetätigung der beweglichen Kontaktfeder ein besserer Wirkungsgrad des Magnetsystems gewährleistet wird. Der Kontaktschieber soll also an der beweglichen Feder zwischen ihrer Einspannung und dem Kontaktniet angreifen, wobei trotzdem genügend Sicherheit gegen Kriechströme und Spannungsüberschläge zwischen dem Magnetsystem und dem Kontaktfedersatz gewährleistet wird.

Erfindungsgemäß wird diese Aufgabe dadurch gelöst, daß en einer Seite des Kontaktraumes eine mit der Trennwand und dem Sockel zusammenhängende Abschlußwand angeformt ist, daß die Kontaktelemente von der der Abschlußwand gegenüberliegenden Seite her in Einschnitte des Sockels eingesteckt sind, daß der Kontaktschieber im Bereich der Abschlußwand angeordnet ist und U-förmig die Trennwand umgreift, wobei sein Mittelteil in einer Ausnehmung der Trennwand liegt, sein erster Schenkel durch ein Fenster in der angrenzenden Seitenwand am Ankerschenkel und sein zweiter Schenkel durch ein Fenster in der Abschlußwand an einem beweglichen Kontaktelement angreift.

Durch diese erfindungsgemäße Gestaltung erhält man ein Relais mit kleinen Abmessungen, das aufgrund seiner konstruktiven Einzelheiten trotzdem große Kriech- und Luftstrecken zwischen Magnetsystem und Kontakt besitzt und bei dem ein hoher Wirkungsgrad des Magnetsystems durch Innenbetätigung der Kontaktfeder gewährleistet ist. Der Kontaktschieber greift im Bereich der Abschlußwand außen um die Trennwand herum, während die Kontaktelemente von der Gegenseite der Abschlußwand in den Sockel eingesteckt sind.

Wird bei dem Relais ein Umschalt-Kontaktfedersatz verwendet, dessen Mittelfeder vom Kontaktschieber betätigt wird, so ist in einer zweckmäßigen Weiterbildung der Erfindung vorgesehen, daß das zwischen der Mittelkontaktfeder bewegliches Kontaktelement und der Trennwand angeordnete Ruhekontaktelement im Bereich des zweiten Schenkels des Kontaktschiebers eine Ausnehmung besitzt, und daß an der Trennwand ein in den Bereich dieser Ausnehmung reichende trapezförmiger Vorsprung angeformt ist. Auf diese Weise wird die für den Kontaktschieber in der Trennwand bzw. in der Abschlußwand erforderliche Aussparung mit zusätzlichen Isolationsstrecken versehen, so daß auch in diesem Fall genügend Sicherheit gegen Kriechströme bzw. Spaonungsüberschiäge zwischen dem Magnetsystem und der Ruhekontaktfeder gewährleistet ist. In einer besonders vorteilhaften Ausführungsform kann auf dem trapezförmigen Vorsprung beiderseits des Kontaktschiebers jeweils eine Rippe aufgesetzt sein.

Die Erfindung wird nachfolgend an einem Ausführungsbeispiel anhand der Zeichnung näher erläutert.

Es zeigt
Figuren 1 bis 3 ein erfindungsgemäßes Relais in verschiedenen Schnittdarstellungen,
Figur4 dasselbe Relais von der Unterseite (Anschlußseite) gesehen,
Figur 5 einen Teil des Grundkörpers in perspektivischer Darstellung.

Die Zeichnung zeigt in den verschiedenen Ansichten ein elektromagnetisches Relais nach dem bekannten Klappankerprinzip. Als Träger für die Funktionselemente dient ein Isolierstoffgrundkörper 1 mit einem Sockel 2 und einer auf dem Sockel etwa senkrecht stehenden Trennwand 3. Auf einer Seite der Trennwand 3 ist das Magnetsystem mit einer Spule 4, einem winkelförmigen Joch 5 und einem ebenfalls winkelförmigen Anker 6 angeordnet. Die Spulenachse steht dabei senkrecht auf dem Sockel 2 und etwa parallel dazu sind zwischen Spule 4 und Trennwand 3 der Jochschenkel 5a und der Ankerschenkel6a angeordnet. An die Trennwand 3 sind beiderseits Seitenwände 7 und 8 angeformt, die zusammen mit der Trennwand 3 den Jochschenkel5a und den Ankerschenkel 6a U-förmig umschließen. Der Jochschenkel 5a ist dabei in Nuten 7a bzw. 8a der Seitenwände 7 bzw. 8 durch Einstecken befestigt.

Auf der dem Magnetsystem gegenüberliegenden Seite der Trennwand 3 befindet sich der Kontaktraum mit Kontaktelementen 9, 10 und 11, welche in seitlichen Einschnitten 12, 13 und 14 des Sockels 2 eingesteckt und verankert sind. Auf der den Einschnitten 12,13 und 14 gegenüberliegenden Seite ist der Kontaktraum mit einer Abschlußwand 15 weitgehend geschlossen. Diese Abschlußwand 15 .steht senkrecht auf dem Sockel 2 und senkrecht zur Trennwand 3 und ist als Fortsetzung der Seitenwand 8 ausgebildet. Zur Erhöhung der Spannungsfestigkeit ist außerdem an der Trennwand 3 ein das Kontaktelement 9 überdeckender Fortsatz 3b angeformt. Zur Betätigung der Mittelkontaktfeder (Kontaktelement 10) dient ein U-förmiger Kontaktschieber 16, der mit seinem Mittelteil 16a in einer Ausnehmung 3a der Trennwand 3 liegt, mit seinem ersten Schenkel 16b am Ankerschenkel 6a und mit seinem zweiten Schenkel 16c an dem Kontaktelement 10 angreift. Der Kontaktschieber 16 wird demnach entgegengesetzt zu den Kontaktfedern in den Grundkörper eingesteckt, wobei sein Schenkel 16b durch ein Fenster 8b der Seitenwand 8 und sein Schenkel 16c durch ein Fenster 15a der Abschlußwand 15 gesteckt wird. Zur Erhöhung der Isolationsstrecken zwischen dem Ankerarm 6a bzw. dem Jochschenkel 5a und dem Ruhekontaktelement (Kontaktelement 9) besitzt dieses Ruhekontaktelement im Bereich des für den Schieber vorgesehenen Fensters 15a eine trapezförmige Ausnehmung 17. Zusätzlich ist auf der Trennwand 3 ein trapezförmiger Vorsprung 18 vorgesehen, welcher beiderseits des Schenkels 16c des Kontaktschiebers 16 je eine Rippe 19 trägt.

Über den Isolierstoffgrundkörper 1 ist eine Schutzkappe 20 gestülpt. Deren Seitenwand 20a dient gleichzeitig als zusätzliche Sicherung für den Kontaktschieber 16. Falls der Kontaktschieber durch Erschütterungen aus der Position rutschen sollte, stützt er sich mit der Nase 16d an der Schutzkappe ab.

Durch die Innenbetätigung der Kontaktfeder (Kontaktelement 10) kann der Ankerschenkel6a kürzer gehalten werden als der Jochschenkel 5a. Damit ergibt sich zwischen dem freien Ende des Ankerschenkels 6a und der Schutzkappe 20 ein freier Raum 21, der von der Trennwand 3, den Seitenwänden 7 und 8 sowie dem Jochschenkel5a eingeschlossen wird. In diesem freien Raum 21 lassen sich in vorteilhafter Weise zusätzliche elektronische oder elektromechanische Glieder, beispielsweise auch ein mechanisches Umkehrglied für den Anker, unterbringen. In Verbindung mit einem Fenster in der Schutzkappe 20 könnte in dem freien Raum 21 auch eine Verlängerung des Ankerschenkels 5a als mechanisches Anzeigeglied zur Anzeige des Schaltzustandes vorgesehen sein. Auch ein Getter könnte in diesem freien Raum untergebracht werden, um die frei werdenden Schadstoffe, z.B. der Spulenwicklung bei einer hermetisch dichten Relaisausführung, aufzunehmen und deren Eindringen in den Kontaktraum zu verhindern.

## Patentansprüche

1. Elektromagnetisches Relais für hohe Schaltleistungen mit einem Isolierstoffgrundkörper (1), bestehend aus einem Sockel (2) und einer senkrecht auf dem Sockel (2) stehenden, das Magnetsystem vom Kontaktraum trennenden Trennwand (3), wobei auf einer Seite der Trennwand (3) eine auf ihrer Achse senkrecht auf dem Sockel (2) stehende Spule (4) mit einem winkelförmigen Joch (5) und einem ebenfalls winkelförmigen Anker (6) angeordnet ist und jeweils ein Schenkel des Joches (5) wie des Ankers (6) etwa parallel zur Spulenachse zwischen Spule (4) und Trennwand (3) verläuft und von der Trennwand (3) mit beiderseits angeformten Seitenwänden (7, 8) U-förmig umschlossen wird, wobei weiterhin im Kontaktraum auf der anderen Seite der Trennwand (3) ein Kontaktfedersatz angeordnet ist, dessen einzelne Kontaktelemente(9, 10, 11) in Ausnehmungen des Sockels (2) verankert sind und sich in ihrer Längsausdehnung annähernd parallel zur Spulenachse erstrecken, wobei schließlich mindestens eines dieser Kontaktelemente (9, 10, 11) vom Anker (6) über einen in den Kontaktraum eingreifenden Kontaktschieber (16) betätigbar ist, dadurch gekennzeichnet, daß an einer Seite des Kontaktraumes eine mit der Trennwand (3) und dem Sockel (2) zusammenhängende Abschlußwand (15) angeformt ist, daß die Kontaktelemente (9, 10, 11) von der der Abschlußwand (15) gegenüberliegenden Seite her in Einschnitte (12, 13, 14) des Sockels (2) eingesteckt sind, daß der Kontaktschieber (16) im Bereich der Abschlußwand (15) angeordnet ist und U-förmig die Trennwand (3) umgreift, wobei sein Mittelteil (16a) in einer Ausnehmung (3a) der Trennwand (3) liegt, sein erster Schenkel (16b) durch ein Fenster (8b) in der angrenzenden Seitenwand (8) am Ankerschenkel (6a) und sein zweiter Schenkel (16c) durch ein Fenster (15a) in der Abschlußwand (15) an einem beweglichen Kontaktelement (10) angreift.

2. Relais nach Anspruch 1, dadurch gekennzeichnet, daß ein zwischen dem beweglichen Kontaktelement (10) und der Trennwand (3) angeordnetes Ruhekontaktelement (9) im Bereich des zweiten Schenkels (16c) des Kontaktschiebers (16) eine Ausnehmung (17) besitzt, und daß an der Trennwand (3) ein in den Bereich dieser Ausnehmung (17) reichender trapezförmiger Vorsprung (18) angeformt ist.

3. Relais nach Anspruch 2, dadurch gekennzeichnet, daß auf dem Vorsprung (18) beiderseits des Kontaktschiebers (16) jeweils eine Rippe (19) aufgesetzt ist.

4. Relais nach einem der Ansprüche 1 bis 3, dadurch gekennzeichnet, daß vor dem freien Ende des Ankerschenkels (6a) ein von der Trennwand (3) und den Seitenwänden (7, 8) umschlossener freier Raum (21) zur Aufnahme von elektronischen oder mechanischen Gliedern oder eines Getters vorgesehen ist.

## Claims

1. An electromagnetic relay with high switching capacity, having a basic body of insulating material (1) which consists of a base (2) and a partition wall (3) which is upstanding perpendicularly on the base (2) and separates the magnetic system from the contact space, wherein on one side of the partition wall (3), there is arranged a coil (4) which is positioned on the base (2) with its axis perpendicular thereto and which has an angled yoke (5) and an armature (6) which is also angled, wherein one arm of the yoke (5) and of the armature (6) respectively extend approximately parallel to the coil axis between the coil (4) and the partition wall (3) and are each surrounded by the partition wall (3) on both sides in U-shaped fashion by integral side walls (7, 8), and wherein, moreover, in the contact space on the other side of the partition wall (3), there is arranged a set of contact springs the individual contact elements (9, 10, 11) of which are anchored in openings in the base (2) and which in their longitudinal dimension extend approximately parallel to the coil axis, and wherein, finally, at least one of said contact elements (9, 10, 11) can be operated by the armature (6) by means of a contact slide (16) which engages with said element in the contact space, characterised in that, at one side of the contact space, an end wall (15) is formed which is together with the partition wall (3) and the base (2) ; that the contact elements (9, 10, 11) are inserted into slots (12, 13, 14) in the base (2) at the side which is opposite the end wall (15) ; that the contact slide (16) is arranged in the vicinity of the end wall (15) and engages around the partition wall (3) in a U-form ; wherein a central part (16a) of the contact slide lies in an opening (3a) in the partition wall (3), a first arm (16b) of the contact slide acts on the armature arm (6a) through a window (8b) in the adjoining side wall (8) and the second arm (16c) of the contact slide acts on a movable contact element (10) through a window (15a) in the end wall (15).

2. A relay as claimed in Claim 1, characterised in that a rest contact element (9) which is arranged between the moving contact element (10) and the partition wall (3) has a recess (17) in the region of the second arm (16c) of the contact slide (16) ; and that on the partition wall (3), a trapezoidal projection (18) is formed therewith which extends into the region of said recess (17).

3. A relay as claimed in Claim 2, characterised in that the projection (18) is provided on both sides of the contact slide (16), with a respective rib (19).

4. A relay as claimed in one of Claims 1 to 3, characterised in that in front of the free end of the armature arm (6a), there is arranged a free space (21) which is enclosed by the partition wall (3) and the side walls (7, 8) and which serves to accommodate electronic or mechanical elements, or a getter.

## Revendications

1. Relais électromagnétique pour des puissances de commutation élevées et à corps de base en un matériau isolant (1), du type constitué par un socle (2) et par une paroi de séparation (3) perpendiculaire au socle (2) et séparant le système magnétique de la chambre de contact, dans lequel il est prévu, sur un côté de la paroi de séparation (3), une bobine (4) dont l'axe est perpendiculaire au socle et à laquelle sont associées une culasse coudée (5) et une armature (6) également coudée, une branche de la culasse (5) de même qu'une branche de l'armature (6) se situant à peu près parallèlement à l'axe de la bobine, entre la bobine (4) et la paroi de séparation et étant entourées à la manière d'un U par des parois latérales (7, 8) conformées sur la paroi de séparation (3), et dans lequel il est en outre prévu, dans la chambre de contact et de l'autre côté de la paroi de séparation (3), un jeu de ressorts de contact dont les éléments de contact individuels sont ancrés dans des ouvertures du socle (2) et s'étendent longitudinalement à peu près dans le sens de l'axe de la bobine, alors qu'au moins l'un des éléments de contact (9, 10, 11) est susceptible d'être actionné par l'armature (6), par l'intermédiaire d'un coulisseau de contact (16) qui pénètre dans la chambre de contact, caractérisé par le fait que sur un côté de la chambre de contact est conformée une paroi de fermeture qui est d'un seul tenant avec la paroi de séparation (3) et avec le socle (2), que les éléments de contact (9, 10, 11) sont enfichés, à partir du côté qui se situe en face de la paroi de fermeture (15), dans des fentes (12, 13, 14) du socle (2), que le coulisseau de contact (16) est disposé dans le voisinage de la paroi de fermeture (15) et entoure selon un U la paroi de séparation (3), alors que sa partie médiane (16a) est située dans une ouverture (3a) de la paroi de séparation (3), que sa première branche (16b) attaque la branche d'armature (6a) à travers une fenêtre (8b) ménagée dans la paroi latérale voisine (8) et que sa seconde branche (16c) attaque un élément de contact (10) mobile qui traverse une fenêtre (15a) ménagée dans la paroi de fermeture (15).

2. Relais selon la revendication 1, caractérisé par le fait qu'un contact de repos (9), disposé entre l'élément de contact mobile (6) et la paroi de séparation (3), possède une ouverture (17) dans le voisinage de la seconde branche (16c) du coulisseau de contact (16), et que la paroi de séparation (3) est conformée de manière à présenter un appendice trapézoïdal (18) s'étendant dans le voisinage de cette ouverture (17).

3. Relais selon la revendication 2, caractérisé par le fait que l'appendice (18) porte, de part et d'autre du coulisseau de contact (16), une nervure (19).

4. Relais selon l'une des revendications 1 à 3, caractérisé par le fait qu'il est prévu, en avant de l'extrémité libre de la branche d'armature (6a), un espace libre (21) entouré par la paroi de séparation (3) et par les parois latérales (7, 8) et servant à recevoir des dispositifs électroniques ou mécaniques ainsi qu'un getter.
